# EUROPÄISCHE PATENTSCHRIFT

(11) **EP 3 584 207 B1**
(45) Veröffentlichungstag und Bekanntmachung des Hinweises auf die Patenterteilung: **10.05.2023**
(21) Anmeldenummer: 19180574.6
(22) Anmeldetag: 17.06.2019
(51) Int. Cl.: B65H 54/80, B65H 67/04, D01H 9/00

(54) **KANNENWECHSLER FÜR EINE SPINNEREIVORBEREITUNGSMASCHINE SOWIE VERFAHREN ZUM KANNENWECHSEL**
CONTAINER CHANGER FOR A SPINNING WORKS PREPARATION DEVICE AND CONTAINER CHANGING METHOD
CHANGEUR DE CANNETTES POUR UNE MACHINE DE PRÉPARATION DE FILATURE AINSI QUE PROCÉDÉ DE CHANGEMENT DE CANNETTES

(30) Priorität: 20.06.2018 DE 102018114772
(43) Veröffentlichungstag der Anmeldung: 25.12.2019
(73) Patentinhaber: Maschinenfabrik Rieter AG, 8406 Winterthur (CH)
(72) Erfinder: KOVACS, Otmar, 92334 Berching (DE)
(74) Vertreter: Canzler & Bergmeier Patentanwälte Partnerschaft mbB

(56) Entgegenhaltungen:
- CN-A- 105 908 293
- DE-A1- 1 785 281
- FR-E- 81 015
- US-A- 4 292 712

## Beschreibung

Die vorliegende Erfindung betrifft einen Kannenwechsler für eine Spinnereivorbereitungsmaschine, vorzugsweise für eine Strecke, Karde oder Kämmmaschine, zum Bewegen von Spinnkannen, wobei der Kannenwechsler zumindest einen ersten Mitnehmer und einen dem ersten Mitnehmer in einer vorgegebenen Transportrichtung der Spinnkannen vorgelagerten zweiten Mitnehmer umfasst, wobei der erste Mitnehmer und der zweite Mitnehmer an einer beweglich geführten Tragstruktur des Kannenwechslers gelagert sind, wobei die Tragstruktur gemeinsam mit dem ersten Mitnehmer und dem zweiten Mitnehmer mit Hilfe eines Antriebs in der genannten Transportrichtung von einer ersten Stellung in eine zweite Stellung und von dort wieder in die erste Stellung bewegbar sind, wobei die Mitnehmer ausgebildet sind, während der Bewegung von der ersten Stellung in die zweite Stellung jeweils eine Spinnkanne in Transportrichtung verschieben zu können, und wobei zumindest der erste Mitnehmer derart beweglich an der Tragstruktur gelagert ist, dass er ausgehend von einer Grundstellung relativ zur Tragstruktur beweglich ist.

Derartige Kannenwechsler sind beispielsweise aus der CN 105 908 293 A oder der DE 17 85 281 A1 bekannt.

Ferner wird eine Spinnereivorbereitungsmaschine, vorzugsweise in Form einer Strecke, Karde oder Kämmmaschine sowie ein Verfahren zum Wechseln einer Spinnkanne an einer Spinnereivorbereitungsmaschine mit Hilfe eines Kannenwechsler vorgeschlagen, wobei der Kannenwechsler zumindest einen ersten Mitnehmer und einen dem ersten Mitnehmer in einer vorgegebenen Transportrichtung vorgelagerten zweiten Mitnehmer umfasst, wobei der erste Mitnehmer und der zweite Mitnehmer an einer beweglich geführten Tragstruktur des Kannenwechslers gelagert sind, wobei die Tragstruktur gemeinsam mit dem ersten Mitnehmer und dem zweiten Mitnehmer in der genannten Transportrichtung mit Hilfe eines Antriebs von einer ersten Stellung in eine zweite Stellung und von dort zurück in die erste Stellung bewegt werden, wobei die Mitnehmer während der Bewegung von der ersten Stellung in die zweite Stellung jeweils eine Spinnkanne in Transportrichtung verschieben, und wobei zumindest der erste Mitnehmer derart beweglich an der Tragstruktur gelagert ist, dass er ausgehend von einer Grundstellung relativ zur Tragstruktur bewegt werden kann.

Gattungsgemäße Kannenwechsler sind im Stand der Technik bekannt. Sie dienen der Bewegung von Spinnkannen während eines Wechselvorgangs. Hierbei werden Spinnkannen von einer Warteposition zu einer Befüllposition der Spinnereivorbereitungsmaschine bewegt. In der Regel weist die Spinnereivorbereitungsmaschine im Bereich der Befüllposition eine Bandablage auf, mit deren Hilfe ein Faserband in eine Spinnkanne abgelegt wird. Bei dem Faserband handelt es sich beispielsweise im Fall einer Strecke um ein Faserband, das durch ein Streckwerk der Strecke verzogen wurde.

Selbstverständlich kann die Spinnereivorbereitungsmaschine auch mehrere Wartepositionen und/oder Befüllpositionen aufweisen. Dies ist beispielsweise bei sogenannten Doppelkopfstrecken der Fall, bei denen zwei Streckwerke nebeneinander angeordnet sind. Jedem Streckwerk ist hierbei eine Befüllposition mit einer entsprechenden Bandablage in Form eines Drehtellers zugeordnet, der wiederum jeweils von einem eigenen Streckwerk mit einem Faserband beliefert wird.

Ist nun die Spinnkanne, die sich aktuell auf der Befüllposition befindet, bis zu einem definierten Befüllungsgrad mit dem Faserband befüllt worden, so ist es notwendig, die befüllte Spinnkanne von der Befüllposition zu entfernen und gleichzeitig eine leere Spinnkanne von der Warteposition auf die Befüllposition zu verschieben.

Aufgabe der vorliegenden Erfindung ist es, einen Kannenwechsler vorzuschlagen, der eine entsprechende Verschiebung von befüllten und leeren Spinnkannen bewirkt und hierbei einen relativ geringen Platzbedarf beansprucht.

Die Aufgabe wird gelöst durch einen Kannenwechsler sowie ein Verfahren zum Wechseln von Spinnkannen mit den Merkmalen der unabhängigen Patentansprüche.

Der erfindungsgemäße Kannenwechsler umfasst nun einen ersten Mitnehmer sowie einen zweiten Mitnehmer, wobei beide Mitnehmer ausgebildet sind, jeweils eine Spinnkanne zu verschieben, wenn der jeweilige Mitnehmer gemeinsam mit der Tragstruktur, an dem er befestigt ist, verschoben wird.

Die Tragstruktur umfasst beispielsweise einen, vorzugsweise in horizontaler Richtung verschiebbaren, Schlitten, an dem der erste und der zweite Mitnehmer gelagert sind. Vorzugsweise sind beide Mitnehmer um eine Schwenkachse verschwenkbar, wobei die Schwenkachsen vorzugsweise vertikal verlaufen.

Befindet sich nun in Transportrichtung der Mitnehmer gesehen vor dem ersten Mitnehmer eine leere Spinnkanne und vor dem zweiten Mitnehmer eine befüllte Kanne, so bewirkt eine Bewegung der Tragstruktur von einer ersten Stellung in eine zweite Stellung eine Bewegung beider Mitnehmer und damit eine Bewegung der genannten Spinnkannen in der genannten Transportrichtung.

Bei der Transportrichtung handelt es sich im Übrigen um die Bewegungsrichtung einer leeren Spinnkanne von einer vorgesehenen Warteposition auf eine definierte Befüllposition.

Durch die Bewegung der Mitnehmer kann die leere Spinnkanne von dem ersten Mitnehmer von der Warteposition auf die Befüllposition bewegt werden, wobei sich der erste Mitnehmer von seiner ersten Stellung in seine zweite Stellung bewegt. Gleichzeitig wird die volle Spinnkanne vom zweiten Mitnehmer von der Befüllposition auf eine Entnahmeposition verschoben, die sich vorzugsweise außerhalb der Spinnereivorbereitungsmaschine befindet. Dies erfolgt durch die Bewegung des zweiten Mitnehmers von seiner ersten Stellung in seine zweite Stellung.

Nach dem genannten Verschiebevorgang wird die Tragstruktur wieder in die genannte erste Stellung bewegt, in der auch die beiden Mitnehmer jeweils ihre erste Stellung einnehmen. Der erste Mitnehmer kann sich hierbei ohne Kollisionsgefahr mit einer Spinnkanne zurück in seine erste Stellung bewegen, da sich zu diesem Zeitpunkt an der genannten Warteposition keine Spinnkanne befindet. Im Gegensatz hierzu muss der zweite Mitnehmer im Bereich der Befüllposition an der zuvor verschobenen leeren Spinnkanne vorbei bewegt werden, ohne die Spinnkanne zu verschieben.

Es ist daher von Vorteil, wenn der zweite Mitnehmer relativ zur Tragstruktur bewegt werden kann. Vorzugsweise ist der zweite Mitnehmer an der Tragstruktur über eine Schwenkachse verschwenkbar gelagert. Wird nun die Tragstruktur entgegen der Transportrichtung von ihrer zweiten Stellung zurück in die erste Stellung bewegt, so bewegt sich hierdurch auch der zweite Mitnehmer von seiner zweiten Stellung in die erste Stellung. Durch die relative Beweglichkeit zwischen dem zweiten Mitnehmer und der Tragstruktur kann dieser der Spinnkanne, die sich aktuell an der Befüllposition befindet, während seiner Bewegung ausweichen. Der zweite Mitnehmer kann somit an der genannten Spinnkanne vorbei bewegt werden. Hierbei müssen der zweite Mitnehmer und damit auch die Tragstruktur in eine dritte Stellung bewegt werden, die sich in Transportrichtung gesehen jeweils vor der jeweiligen ersten Stellung befinden.

Um diese Bewegung des zweiten Mitnehmers zu ermöglichen, muss die Tragstruktur entsprechend weit entgegen der Transportrichtung bewegt werden. Dies hätte wiederum zur Folge, dass auch der erste Mitnehmer gemeinsam mit der Tragstruktur in eine dritte Stellung bewegt würde, in der er sich in Transportrichtung gesehen vor seiner ersten Stellung befindet. In diesem Fall hätte der erste Mitnehmer jedoch entgegen der Transportrichtung einen zusätzlichen Raumbedarf.

Um diesem potentiellen Nachteil zu begegnen, wird nun erfindungsgemäß vorgeschlagen, dass der erste Mitnehmer ausgehend von seiner zweiten Stellung entgegen der Transportrichtung zunächst in eine dritte Stellung bewegbar ist, bevor er wieder seine erste Stellung einnimmt. Der Kannenwechsler umfasst zudem einen Anschlag, der derart platziert ist, dass der erste Mitnehmer bei seiner Bewegung in die dritte Stellung mit dem Anschlag in Kontakt gelangt und hierdurch relativ zur Tragstruktur bewegt wird.

Der Anschlag stellt damit eine Begrenzung für die Bewegung des ersten Mitnehmers dar, der bewirkt, dass sich der erste Mitnehmer entgegen der Transportrichtung weniger weit bewegen kann, als wenn der Anschlag nicht vorhanden wäre. Hierdurch wird die Strecke, die der erste Mitnehmer während seiner Bewegung zwischen den einzelnen Stellungen in Transportrichtung überfährt, gegenüber dem Fall verringert, in der kein Anschlag vorhanden wäre.

Der Anschlag umfasst ein oder mehrere Bauteile, die beispielsweise von einer Grundfläche des Kannenwechslers nach oben ragen. Bewegt sich nun der erste Mitnehmer von seiner zweiten Stellung in Richtung seiner dritten Stellung, so gelangt der erste Mitnehmer nach einer gewissen Bewegung mit dem Anschlag in Kontakt und wird hierdurch relativ zur Tragstruktur bewegt.

Insbesondere sollte der Anschlag derart angeordnet sein, dass er mit demjenigen Drittel des ersten Mitnehmers in Kontakt gelangt, der am weitesten von der Tragstruktur, insbesondere von einer Schwenkachse des ersten Mitnehmers, entfernt ist.

Ferner ist es vorteilhaft, wenn der erste Mitnehmer derart über eine Schwenkachse an der Tragstruktur gelagert ist, dass er um diese relativ zum Träger verschwenkt wird, wenn er mit dem Anschlag in Kontakt gelangt. Die Tragstruktur ist hierbei an einer Führung gelagert, entlang derer die Tragstruktur von ihrer zweiten Stellung entgegen der Transportrichtung in die dritte Stellung bewegt wird. Während dieser Bewegung gelangt der erste Mitnehmer mit dem Anschlag in Kontakt. Ab diesem Zeitpunkt wird der erste Mitnehmer um die Schwenkachse verschwenkt, bis die Tragstruktur ihre dritte Stellung erreicht hat.

Anschließend wird die Tragstruktur zurück in ihre erste Stellung bewegt (wobei die Bewegung in Transportrichtung erfolgt), wobei der erste Mitnehmer hierbei in eine Schwenkrichtung verschwenkt wird, die der Schwenkrichtung entgegengesetzt ist, in die der erste Mitnehmer verschwenkt wird, wenn die Tragstruktur von ihrer zweiten Stellung in ihre dritte Stellung bewegt wird.

Während der Bewegung der Tragstruktur von ihrer zweiten Stellung über ihre dritte Stellung zurück in die erste Stellung wird der erste Mitnehmer also zunächst in eine erste Richtung und anschließend in eine entgegengesetzte zweite Richtung bewegt, vorzugsweise verschwenkt.

Ebenso bringt es Vorteile mit sich, wenn der Kannenwechsler einen Grundriss umfasst, wobei sich der erste Mitnehmer in einer Draufsicht auf den Kannenwechsler in jeder seiner Stellungen innerhalb des Grundrisses befindet oder diese in horizontaler Richtung um maximal 20 cm, vorzugsweise um maximal 10 cm, überragt. Bei dem Grundriss handelt es sich um die Begrenzungsfläche, die der Kannenwechsler in einer Draufsicht einnimmt, wenn sich die beiden Mitnehmer jeweils in ihrer ersten Stellung befinden. Durch den Anschlag wird nun sichergestellt, dass sich der erste Mitnehmer stets innerhalb des genannten Grundrisses befindet bzw. diesen nur um den genannten Maximalbetrag überragt. Der Platzbedarf des Kannenwechslers wird hierdurch gegenüber einem identisch ausgebildeten Kannenwechsler verringert, bei dem kein entsprechender Anschlag vorhanden ist.

Ebenso ist es vorteilhaft, wenn der Anschlag Teil einer Grundfläche des Kannenwechslers ist oder an dieser befestigt ist. Der Kannenwechsler umfasst vorzugsweise eine Grundfläche in Form einer oder mehrerer plattenförmigen Flächenabschnitte, über die er auf einem Untergrund, beispielsweise einem Hallenboden einer Spinnerei, abstellbar ist. Bei dem Anschlag handelt es sich beispielsweise um eine Erhöhung der Grundfläche, deren Betrag derart bemessen ist, dass der erste Mitnehmer mit dem Anschlag wie oben beschrieben in Kontakt kommen kann. Vorzugsweise ist der Anschlag in Transportrichtung gesehen vor der Befüllposition angeordnet. Ferner sollte der Anschlag als ortsfeste und starre Einheit ausgebildet sein.

Ebenso bringt es Vorteile mit sich, wenn der erste Mitnehmer in seiner dritten Stellung gegenüber seiner Grundstellung weiter verschwenkt ist als in seiner ersten und/oder zweiten Stellung. Vorzugsweise nimmt der erste Mitnehmer gegenüber der Tragstruktur bei seiner Bewegung von der ersten Stellung in die zweite Stellung stets die gleiche Position ein. Wird der erste Mitnehmer schließlich von der zweiten Stellung in seine erste Stellung und von dort in seine dritte Stellung bewegt, so wird er um die Schwenkachse verschwenkt. Vorzugsweise ist der Schwenkwinkel, um den der erste Mitnehmer verschwenkt wird, am größten, wenn sich der erste Mitnehmer in seiner dritten Position befindet. Bei der Grundstellung des ersten Mitnehmers handelt es sich im Übrigen um die Relativstellung gegenüber der Tragstruktur, die der erste Mitnehmer einnimmt, wenn er sich in seiner ersten Stellung befindet.

Auch ist es von Vorteil, wenn der erste Mitnehmer und der zweite Mitnehmer jeweils einen Kontaktabschnitt zum Kontaktieren einer Spinnkanne aufweisen. Bei dem Kontaktabschnitt kann es sich beispielsweise um eine drehbare Rolle handeln, die sich an einem Ende des jeweiligen Mitnehmers befindet. Insbesondere können die Mitnehmer als Mitnehmerarme ausgebildet sein, deren jeweiliges erstes Ende den Kontaktabschnitt umfasst und dessen jeweiliges zweites Ende an der Tragstruktur gelagert ist. Vorzugsweise ist der Kontaktabschnitt am jeweiligen von der Tragstruktur abgewandten Ende des entsprechenden Mitnehmers angeordnet.

Die Kontaktabschnitte der beiden Mitnehmer weisen stets einen gewissen Abstand zueinander auf. Vorzugsweise ist der minimale Abstand zwischen den beiden Kontaktabschnitten am geringsten, wenn sich der erste Mitnehmer und der zweite Mitnehmer jeweils in ihrer dritten Stellung befinden. Zudem ist es von Vorteil, wenn der genannte Abstand bei der Bewegung der beiden Mitnehmer von ihrer jeweiligen ersten in ihre jeweilige zweite Stellung konstant bleibt. Die Änderung des Abstands wird vorzugsweise dadurch bewirkt, dass der erste Mitnehmer in Richtung des zweiten Mitnehmers bewegt, insbesondere verschwenkt, wird, wenn die Tragstruktur in ihre dritte Stellung bewegt wird.

Vorteilhaft ist es, wenn die Tragstruktur mit Hilfe des genannten Antriebs, der vorzugsweise Teil des Kannenwechslers ist, entlang einer, vorzugsweise linear ausgebildeten, Führung zwischen den einzelnen Stellungen hin und her bewegbar ist. Die Führung kann beispielsweise eine Führungsschiene umfassen, in der die Tragstruktur in horizontaler Richtung beweglich gelagert ist. Die Bewegung kann wiederum mit Hilfe eines Riemen- oder Kettenantriebs erfolgen, wobei die Kette oder der Riemen mit dem Antrieb (beispielsweise eines Elektromotors) in Verbindung steht. Auch ist es denkbar, die Tragstruktur mit Hilfe eines oder mehrerer Pneumatikzylinder zwischen den einzelnen Stellungen hin und her zu bewegen.

Des Weiteren ist es vorteilhaft, wenn auch der zweite Mitnehmer derart beweglich an der Tragstruktur gelagert ist, dass er ausgehend von einer Grundstellung relativ zur Tragstruktur beweglich ist. Die Lagerung kann über jeweils eine Schwenkachse oder auch eine Führung erfolgen, über die die jeweiligen Mitnehmer relativ zur Tragstruktur verschoben werden können.

Zudem sollten sowohl der erste Mitnehmer als auch der zweite Mitnehmer mit zumindest einem Kraftspeicher in Verbindung stehen, wobei der Kraftspeicher eine Kraft auf den jeweiligen Mitnehmer ausübt, die dafür sorgt, dass sich der jeweilige Mitnehmer in seiner Grundstellung befindet, wenn keine zusätzliche Kraft auf ihn ausgeübt wird. Bei dem Kraftspeicher handelt es sich vorzugsweise um ein Federelement, beispielsweise in Form einer Zug- oder Druckfeder oder eines Druckluftzylinders. Der Kraftspeicher sorgt jeweils dafür, dass sich der jeweilige Mitnehmer in seiner ersten Stellung befindet. Ferner kann der erste Mitnehmer gegen die Kraft des Kraftspeichers bewegt werden, wenn er mit dem Anschlag in Kontakt gelangt und sich die Tragstruktur entgegen der Transportrichtung weiter bewegt. Ebenso kann der zweite Mitnehmer gegen die Kraft des Kraftspeichers bewegt werden, wenn er mit einer Spinnkanne im Bereich der Befüllposition in Kontakt gelangt, während sich die Tragstruktur von der zweiten Stellung entgegen der Transportrichtung bewegt.

Hinsichtlich weiterer möglicher Merkmale des Kannenwechslers wird auf die nachfolgende Beschreibung verwiesen.

Gegenstand der Erfindung ist ebenfalls eine Spinnereivorbereitungsmaschine, vorzugsweise in Form einer Strecke, Karde oder Kämmmaschine, wobei sich die Spinnereivorbereitungsmaschine dadurch auszeichnet, dass sie einen oder mehrere benachbart zueinander angeordnete Kannenwechsler gemäß bisherige oder nachfolgende Beschreibung umfasst. Vorzugsweise ist die Spinnereivorbereitungsmaschine als Doppelkopfstrecke ausgebildet, die zwei benachbarte Streckwerke und zwei Bandablagen (z.B. in Form von aus dem Stand der Technik bekannten Ablagetellern) umfasst, wobei jeweils eine Bandablage einem Streckwerk zugeordnet ist. Jeweils unterhalb der Bandablage befindet sich eine Befüllposition, auf die eine leere Spinnkanne bewegt werden kann. Jeder Befüllposition ist hierbei vorzugsweise eine eigene Tragstruktur zugeordnet, die jeweils wenigstens einen ersten Mitnehmer und einen zweiten Mitnehmer umfasst.

Schließlich ist ein Verfahren zum Wechseln von Spinnkannen im Bereich einer Spinnereivorbereitungsmaschine Gegenstand der vorliegenden Erfindung. Der Kannenwechsler umfasst wenigstens einen ersten und einen zweiten Mitnehmer, wobei die beiden Mitnehmer während des Kannenwechselvorgangs jeweils von einer ersten Stellung in eine zweite Stellung bewegt werden. Hierbei wird von dem ersten Mitnehmer eine leere Spinnkanne von einer Warteposition und in der genannten Transportrichtung auf eine Befüllposition verschoben. Gleichzeitig wird mit Hilfe des zweiten Mitnehmers eine befüllte Kanne in der Transportrichtung von der Befüllposition auf eine Entnahmeposition verschoben. Insbesondere sollte das Verschieben der Spinnkannen und/oder die Bewegung des ersten und zweiten Mitnehmers sowie der Tragstruktur in linearer Richtung erfolgen.

Vorzugsweise werden die beiden Mitnehmer zudem gleichzeitig bewegt, wobei diese insbesondere an einer einsamen Tragstruktur befestigt seit können, die mit Hilfe eines Antriebs entsprechend bewegt wird. Hinsichtlich möglicher Merkmale der Mitnehmers sowie der Tragstruktur wird auf die bisherige und nachfolgende Beschreibung verwiesen.

In jedem Fall ist vorgesehen, dass zumindest der erste Mitnehmer nach dem Verschieben einer Spinnkanne ausgehend von seiner zweiten Stellung entgegen der Transportrichtung zunächst in eine dritte Stellung bewegt wird und hierbei mit einem Anschlag in Kontakt gelangt. Dies führt dazu, dass der erste Mitnehmer relativ zur Tragstruktur bewegt wird. Der Anschlag bewirkt, dass sich der erste Mitnehmer ab dem Kontakt mit dem Anschlag relativ zur Tragstruktur bewegt, insbesondere verschwenkt.

Während die Tragstruktur bei der Bewegung von ihrer zweiten Stellung zu ihrer dritten Stellung, vorzugsweise kontinuierlich, entgegen der Transportrichtung bewegt wird, ist es von besonderem Vorteil, wenn sich die Relativlage des ersten Mitnehmers in Bezug auf die Tragstruktur ändert, sobald der erste Mitnehmer mit dem Anschlag in Kontakt gelangt. Ab diesem Moment wird die lineare Bewegung des ersten Mitnehmers vorzugsweise in eine Schwenkbewegung umgewandelt, so dass der erste Mitnehmer relativ zur Tragstruktur verschwenkt wird. Der Abschnitt des ersten Mitnehmers, der mit dem Anschlag in Kontakt gelangt, wird hierbei ab dem Kontakt mit dem Anschlag nicht mehr entgegen der Transportrichtung bewegt, so dass der Platzbedarf in diese Richtung geringer ist als bei einer vergleichbaren Spinnereivorbereitungsmaschine, bei der kein Anschlag vorhanden ist.

Ebenso ist es vorteilhaft, wenn der erste Mitnehmer relativ zum Träger um eine Schwenkachse verschwenkt wird, wenn er mit dem Anschlag in Kontakt gelangt. Vorzugsweise erfolgt der Schwenkvorgang um eine vertikal verlaufende Schwenkachse. Der Anschlag bewirkt damit beim Kontakt mit dem ersten Mitnehmer eine weitere Bewegung des mit dem Anschlag in kontaktkommenden Abschnitts des ersten Mitnehmers entgegen der Transportrichtung.

Ebenso bringt es Vorteile mit sich, wenn der erste Mitnehmer nach Erreichen seiner dritten Stellung wieder in die erste Stellung bewegt wird und hierbei wieder seine Grundstellung einnimmt. Die Einnahme der Grundstellung wird vorzugsweise durch einen Kraftspeicher bewirkt, der mit der Tragstruktur in Verbindung steht. Nach Einnahme der Grundstellung kann erneut eine leere Spinnkanne in den Bereich der Wartepositionen verschoben und anschließend mit Hilfe des ersten Mitnehmers in den Bereich der Befüllposition bewegt werden.

Die erste Stellung der Tragstruktur liegt im Übrigen in der Transportrichtung gesehen zwischen ihrer zweiten Stellung und ihrer dritten Stellung.

Besonders vorteilhaft ist es, wenn der erste Mitnehmer im Verlauf seiner Bewegung von seiner zweiten Stellung in seine dritte Stellung in eine erste Bewegungsrichtung bewegt, vorzugsweise verschwenkt, wird. Die Bewegung erfolgt vorzugsweise mit Bezug zur Tragstruktur in Transportrichtung. Wird der erste Mitnehmer im Verlauf seiner Bewegung von seiner dritten Stellung in seine erste Stellung in einer zweite Bewegungsrichtung gegenüber der Tragstruktur bewegt, vorzugsweise verschwenkt, so erfolgt diese Bewegung in einer Richtung, die der ersten Bewegungsrichtung entgegengesetzt ist.

Besondere Vorteile bringt es mit sich, wenn der erste Mitnehmer in der ersten Bewegungsrichtung gegen eine Kraft eines Kraftspeichers und in der zweiten Bewegungsrichtung mit Hilfe der Kraft des Kraftspeichers bewegt, vorzugsweise verschwenkt, wird. Der Kraftspeicher stellt also sicher, dass der erste Mitnehmer stets seine Grundstellung einnimmt, wenn er nicht mit dem Anschlag in Kontakt steht.

Vorteilhaft ist es zudem, wenn die Schwenkachse entgegen der Transportrichtung und insbesondere in horizontaler Richtung bewegt wird, wenn der erste Mitnehmer ausgehend von seiner zweiten Stellung, vorzugsweise über seine erste Stellung, in seine dritte Stellung bewegt wird. Die Schwenkachse ist vorzugsweise Teil der Tragstruktur und wird mit dieser bewegt, wenn sich die Tragstruktur von der zweiten Stellung in die dritte Stellung bewegt.

Weitere Vorteile der Erfindung sind in den nachfolgenden Ausführungsbeispielen beschrieben. Es zeigen, jeweils schematisch:
- **Figur 1**: einen Ausschnitt einer erfindungsgemäßen Spinnereivorbereitungsmaschine,
- **Figuren 2 bis 6**: eine Draufsicht auf ein erstes Ausführungsbeispiel eines erfindungsgemäßen Kannenwechslers während unterschiedlicher Zeitpunkte eines Kannenwechsels, und
- **Figuren 7 und 8**: eine Draufsicht auf ein zweites Ausführungsbeispiel eines erfindungsgemäßen Kannenwechslers während unterschiedlicher Zeitpunkte eines Kannenwechsels.

Figur 1 zeigt einen Ausschnitt einer erfindungsgemäßen Spinnereivorbereitungsmaschine in Form einer Strecke. Die Strecke umfasst neben weiteren, in Figur 1 nicht gezeigten Bauteilen, wenigstens ein Streckwerk 2 mit mehreren Streckwerkswalzen 17, mit deren Hilfe ein dem Streckwerk 2 zugeführtes Faserband 15 hinsichtlich seiner Dicke vergleichmäßigt werden kann.

Das Faserband 15 wird während des Betriebs des Streckwerks 2 über eine Ablagevorrichtung, die vorzugsweise als Ablageteller 18 vorliegt, in eine sich unterhalb des Streckwerks 2 angeordnete Spinnkanne 8 abgelegt. Diese Spinnkanne 8 befindet sich während des Ablagevorgangs auf einer Befüllposition eines Kannenwechslers 1.

Die Draufsicht eines entsprechenden Kannenwechslers 1 ist beispielsweise in den Figuren 2 bis 6 gezeigt (das Streckwerk 2 und der Ablageteller 18 sind in diesen Figuren aus Übersichtsgründen nicht dargestellt).

Wie den genannten Figuren zu entnehmen ist, umfasst der Kannenwechsler 1 einen ersten Mitnehmer 3 und einen zweiten Mitnehmer 5, die beide an einer gemeinsamen Tragstruktur 6 gelagert sind. Die Tragstruktur 6 ist wiederum in einer Führung 12 gelagert und mit Hilfe eines Antriebs entlang der Führung 12 hin und her bewegbar.

Figur 2 zeigt nun einen Zustand, in dem die in Figur 1 gezeigte Spinnkanne 8 auf ihrer Befüllposition bis zu einem vorgegebenen Füllstand mit dem Faserband 15 aus dem Streckwerk 2 befüllt wurde. Ferner ist eine leere Spinnkanne 8 in dem Kannenwechsler 1 platziert, die sich auf einer Warteposition befindet, welche sich in einer vorgegebenen Transportrichtung T vor der genannten Befüllposition befindet.

Wird nun die Tragstruktur 6 ausgehend von Figur 2 (in der sie ihre erste Stellung aufweist) in Transportrichtung T in die in Figur 3 gezeigte zweite Stellung bewegt, so wird die leere Spinnkanne 8 von ihrer Warteposition auf die Befüllposition bewegt. Gleichzeitig wird die in Figur 2 gezeigte volle Spinnkanne 8 in Transportrichtung T auf eine nicht gezeigte Entnahmeposition bewegt, von der sie beispielsweise zu einer Spinnereimaschine abtransportiert werden kann.

Ausgehend von der in Figur 3 gezeigten zweiten Stellung muss die Tragstruktur 6 nun wieder zurück in ihre erste Stellung bewegt werden. Hierzu wird die Tragstruktur 6, wie in Figur 4 gezeigt, entgegen der Transportrichtung T bewegt. Da der zweite Mitnehmer 5 über eine Schwenkachse 10 an der Tragstruktur 6 gelagert ist, kann er beim Passieren der sich auf der Befüllposition befindlichen Spinnkanne 8 ausweichen, so dass diese Spinnkanne 8 nicht bewegt werden muss. Um das Passieren zu erleichtern, weist der zweite Mitnehmer 5 vorzugsweise einen Kontaktabschnitt 11 in Form einer Rolle auf (selbstverständlich kann auch der erste Mitnehmer 3 einen entsprechenden Kontaktabschnitt 11 aufweisen). Nachdem der zweite Mitnehmer 5 die Spinnkanne 8 passiert hat, nimmt er wieder seine Grundstellung gegenüber der Tragstruktur 6 ein, wobei die entsprechende Bewegung durch einen Kraftspeicher 4 (beispielsweise einer Zugfeder) bewirkt wird.

Den Kern der Erfindung zeigt nun der Vergleich der Figuren 4 und 5. Um ein Passieren der Spinnkanne 8 auf der Befüllposition durch den zweiten Mitnehmer 5 zu ermöglichen, muss die Tragstruktur 6 entgegen der Transportrichtung T bewegt werden. Eine Bewegung der Tragstruktur 6 von ihrer zweiten Stellung in die in Figur 2 gezeigte erste Stellung ist hierfür jedoch nicht ausreichend, da der zweite Mitnehmer 5 in dieser Stellung nicht an der Spinnkanne 8 auf der Befüllposition vorbei schwenken könnte. Vielmehr muss die Tragstruktur 6 entgegen der Transportrichtung T noch ein Stück weiter bewegt werden, so dass sie letztendlich die in Figur 5 gezeigte dritte Stellung einnimmt. In dieser Stellung würde der erste Mitnehmer 3 jedoch normalerweise über den Grundriss des Kannenwechslers 1 hinausragen, so dass eine zusätzliche Freifläche benötigt werden würde.

Um dies zu verhindern, sieht die Erfindung nun einen Anschlag 9 vor, mit dem der erste Mitnehmer 3 in Kontakt gelangt, wenn sich die Tragstruktur 6 ausgehend von ihrer zweiten Stellung in ihre dritte Stellung bewegt. Die dritte Stellung der Tragstruktur 6 ist in Figur 5 gezeigt. Wie dieser Figur zu entnehmen ist, ist der erste Mitnehmer 3 in dieser Stellung gegenüber der Tragstruktur 6 in Transportrichtung T verschwenkt. Dies führt dazu, dass der minimale Abstand A zwischen den beiden Kontaktabschnitten 11 des ersten Mitnehmers 3 und des zweiten Mitnehmers 5 (siehe Figur 5) in der dritten Stellung der Tragstruktur 6 einen Minimalbetrag einnimmt.

Wird nun die Tragstruktur 6 von der dritten Stellung zurück in die erste Stellung (Figur 6) bewegt, kann eine neue leere Spinnkanne 8 auf die Warteposition geschoben werden, während die Spinnkanne 8 auf der Befüllposition mit Faserband 15 befüllt werden kann. Um die hierbei stattfindende Bewegung des ersten Mitnehmers 3 gegenüber der Tragstruktur 5 zu bewirken, ist vorzugsweise auch dem ersten Mitnehmer 3 ein entsprechender, nicht gezeigter, Kraftspeicher 4 zugeordnet.

Eine alternative Ausgestaltung des erfindungsgemäßen Kannenwechslers 1 zeigen die Figuren 7 und 8. Wie ein Vergleich dieser Figuren zeigt, ist hier der erste Mitnehmer 3 nicht um eine Schwenkachse 10 verschwenkbar gelagert. Vielmehr umfasst die Tragstruktur 6 eine Mitnehmerführung 12, in der der erste Mitnehmer 3 relativ zur Tragstruktur 6 in Transportrichtung T und auch entgegen der Transportrichtung T bewegbar ist. Auch auf diese Weise lässt sich durch den Kontakt des ersten Mitnehmers 3 und des Anschlags 9 vermeiden, dass der erste Mitnehmer 3 entgegen der Transportrichtung T über den Grundriss des Kannenwechslers 1 verschoben werden muss. Der Platzbedarf des Kannenwechslers 1 ist somit auch in diesem Fall geringer als in dem Fall, in dem kein Anschlag 9 vorhanden ist.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Kannenwechsler
- 2: Streckwerk
- 3: erster Mitnehmer
- 4: Kraftspeicher
- 5: zweiter Mitnehmer
- 6: Tragstruktur
- 7: Antrieb
- 8: Spinnkanne
- 9: Anschlag
- 10: Schwenkachse
- 11: Kontaktabschnitt
- 12: Führung
- 13: Grundriss
- 14: Grundfläche
- 15: Faserband
- 16: Mitnehmerführung
- 17: Steckwerkswalze
- 18: Ablageteller

- T: Transportrichtung
- A: minimaler Abstand zwischen den beiden Kontaktabschnitten des ersten und zweiten Mitnehmers

## Patentansprüche

1. Kannenwechsler (1) für eine Spinnereivorbereitungsmaschine, vorzugsweise für eine Strecke, Karde oder Kämmmaschine, zum Bewegen von Spinnkannen (8),
- wobei der Kannenwechsler (1) zumindest einen ersten Mitnehmer (3) und einen dem ersten Mitnehmer (3) in einer vorgegebenen Transportrichtung (T) der Spinnkannen (8) vorgelagerten zweiten Mitnehmer (5) umfasst,
- wobei der erste Mitnehmer (3) und der zweite Mitnehmer (5) an einer beweglich geführten Tragstruktur (6) des Kannenwechslers (1) gelagert sind,
- wobei die Tragstruktur (6) gemeinsam mit dem ersten Mitnehmer (3) und dem zweiten Mitnehmer (5) mit Hilfe eines Antriebs (7) in der genannten Transportrichtung (T) von einer ersten Stellung in eine zweite Stellung und von dort wieder in die erste Stellung bewegbar sind,
- wobei die Mitnehmer (3; 5) ausgebildet sind, während der Bewegung von der ersten Stellung in die zweite Stellung jeweils eine Spinnkanne (8) in Transportrichtung (T) verschieben zu können, und
- wobei zumindest der erste Mitnehmer (3) derart beweglich an der Tragstruktur (6) gelagert ist, dass er ausgehend von einer Grundstellung relativ zur Tragstruktur (6) beweglich ist,
**dadurch gekennzeichnet, dass** zumindest der erste Mitnehmer (3) ausgehend von seiner zweiten Stellung entgegen der Transportrichtung (T) zunächst in eine dritte Stellung bewegbar ist, wobei der Kannenwechsler (1) einen Anschlag (9) umfasst, der derart platziert ist, dass der erste Mitnehmer (3) bei seiner Bewegung in die dritte Stellung mit dem Anschlag (9) in Kontakt gelangt und hierdurch relativ zur Tragstruktur (6) bewegt wird.

2. Kannenwechsler (1) gemäß dem vorangegangenen Anspruch,
**dadurch gekennzeichnet, dass** der erste Mitnehmer (3) derart über eine Schwenkachse (10) an der Tragstruktur (6) gelagert ist, dass er um diese relativ zum Träger verschwenkt wird, wenn er mit dem Anschlag (9) in Kontakt gelangt.

3. Kannenwechsler (1) gemäß einem der vorangegangenen Ansprüche, **dadurch gekennzeichnet, dass** der Kannenwechsler (1) einen Grundriss (13) umfasst, wobei sich der erste Mitnehmer (3) in einer Draufsicht auf den Kannenwechsler (1) in jeder seiner Stellungen innerhalb des Grundrisses (13) befindet oder diese in horizontaler Richtung um maximal 20 cm, vorzugsweise um maximal 10 cm, überragt.

4. Kannenwechsler (1) gemäß einem der vorangegangenen Ansprüche, **dadurch gekennzeichnet, dass** der Anschlag (9) Teil einer Grundfläche (14) des Kannenwechslers (1) oder an dieser befestigt ist.

5. Kannenwechsler (1) gemäß einem der Ansprüche 2 bis 4, **dadurch gekennzeichnet, dass** der erste Mitnehmer (3) in seiner dritten Stellung gegenüber seiner Grundstellung weiter verschwenkt ist als in seiner ersten und/oder zweiten Stellung.

6. Kannenwechsler (1) gemäß einem der vorangegangenen Ansprüche, **dadurch gekennzeichnet, dass** der erste Mitnehmer (3) und der zweite Mitnehmer (5) jeweils einen Kontaktabschnitt (11) zum Kontaktieren einer Spinnkanne (8) aufweisen, wobei der minimale Abstand (A) zwischen den beiden Kontaktabschnitten (11) am geringsten ist, wenn sich der erste Mitnehmer (3) und der zweite Mitnehmer (5) jeweils in ihrer dritten Stellung befinden.

7. Kannenwechsler (1) gemäß einem der vorangegangenen Ansprüche, **dadurch gekennzeichnet, dass** die Tragstruktur (6) mit Hilfe des genannten Antriebs (7), der vorzugsweise Teil des Kannenwechslers (1) ist, entlang einer, vorzugsweise linear ausgebildeten, Führung (12) zwischen den einzelnen Stellungen hin und her bewegbar ist.

8. Kannenwechsler (1) gemäß einem der vorangegangenen Ansprüche, **dadurch gekennzeichnet, dass** auch der zweite Mitnehmer (5) derart beweglich an der Tragstruktur (6) gelagert ist, dass er ausgehend von einer Grundstellung relativ zur Tragstruktur (6) beweglich ist, und dass sowohl der erste Mitnehmer (3) als auch der zweite Mitnehmer (5) mit zumindest einem Kraftspeicher (4) in Verbindung stehen, wobei der Kraftspeicher (4) eine Kraft auf den jeweiligen Mitnehmer (3; 5) ausübt, die dafür sorgt, dass sich der jeweilige Mitnehmer (3; 5) in seiner Grundstellung befindet, wenn keine zusätzliche Kraft auf ihn ausgeübt wird.

9. Spinnereivorbereitungsmaschine, vorzugsweise Strecke, Karde oder Kämmmaschine,
**dadurch gekennzeichnet, dass** sie wenigstens einen Kannenwechsler (1) gemäß einem der vorangegangenen Ansprüche umfasst.

10. Verfahren zum Wechseln einer Spinnkanne (8) an einer Spinnereivorbereitungsmaschine, vorzugsweise an einer Strecke, Karde oder Kämmmaschine, mit Hilfe eines Kannenwechsler (1), der zumindest einen ersten Mitnehmer (3) und einen dem ersten Mitnehmer (3) in einer vorgegebenen Transportrichtung (T) vorgelagerten zweiten Mitnehmer (5) umfasst,
- wobei der erste Mitnehmer (3) und der zweite Mitnehmer (5) an einer beweglich geführten Tragstruktur (6) des Kannenwechslers (1) gelagert sind,
- wobei die Tragstruktur (6) gemeinsam mit dem ersten Mitnehmer (3) und dem zweiten Mitnehmer (5) in der genannten Transportrichtung (T) mit Hilfe eines Antriebs (7) von einer ersten Stellung in eine zweite Stellung und von dort zurück in die erste Stellung bewegt werden,
- wobei die Mitnehmer (3; 5) während der Bewegung von der ersten Stellung in die zweite Stellung jeweils eine Spinnkanne (8) in Transportrichtung (T) verschieben, und
- wobei zumindest der erste Mitnehmer (3) derart beweglich an der Tragstruktur (6) gelagert ist, dass er ausgehend von einer Grundstellung relativ zur Tragstruktur (6) bewegt werden kann,
**dadurch gekennzeichnet, dass** zumindest der erste Mitnehmer (3) nach dem Verschieben einer Spinnkanne (8) ausgehend von seiner zweiten Stellung entgegen der Transportrichtung (T) zunächst in eine dritte Stellung bewegt wird und hierbei mit einem Anschlag (9) in Kontakt gelangt und hierdurch relativ zur Tragstruktur (6) bewegt wird.

11. Verfahren gemäß dem vorangegangenen Anspruch, **dadurch gekennzeichnet, dass** der erste Mitnehmer (3) relativ zum Träger um eine Schwenkachse (10) verschwenkt wird, wenn er mit dem Anschlag (9) in Kontakt gelangt.

12. Verfahren gemäß Anspruch 10 oder 11, **dadurch gekennzeichnet, dass** der erste Mitnehmer (3) nach Erreichen seiner dritten Stellung wieder in die erste Stellung bewegt wird und hierbei wieder seine Grundstellung einnimmt.

13. Verfahren gemäß einem der Ansprüche 10 bis 12, **dadurch gekennzeichnet, dass** der erste Mitnehmer (3) im Verlauf seiner Bewegung von seiner zweiten Stellung in seine dritte Stellung in einer erste Bewegungsrichtung bewegt, vorzugsweise verschwenkt, wird, und dass der erste Mitnehmer (3) im Verlauf seiner Bewegung von seiner dritten Stellung in seine erste Stellung in eine zweite Bewegungsrichtung bewegt, vorzugsweise verschwenkt, wird, wobei die erste Bewegungsrichtung der zweiten Schwenkrichtung entgegengesetzt ist.

14. Verfahren gemäß einem der Ansprüche 10 bis 13, **dadurch gekennzeichnet, dass** der erste Mitnehmer (3) in der ersten Bewegungsrichtung gegen eine Kraft eines Kraftspeichers (4) und in der zweiten Bewegungsrichtung mit Hilfe der Kraft des Kraftspeichers (4) bewegt, vorzugsweise verschwenkt, wird.

15. Verfahren gemäß einem der Ansprüche 11 bis 14, **dadurch gekennzeichnet, dass** die Schwenkachse (10) entgegen der Transportrichtung (T) und insbesondere in horizontaler Richtung bewegt wird, wenn der erste Mitnehmer (3) ausgehend von seiner zweiten Stellung, vorzugsweise über seine erste Stellung, in seine dritte Stellung bewegt wird.

## Claims

1. A can changer (1) for a spinnery preparation machine, preferably for a draw frame, carding machine, or comber, for displacing spinning cans (8),
- the can changer (1) comprising at least one first carrier (3) and a second carrier (5) disposed upstream of the first carrier (3) in a defined transport direction (T) of the spinning cans (8),
- the first carrier (3) and the second carrier (5) being supported on a displaceably guided support structure (6) of the can changer (1),
- the support structure (6), together with the first carrier (3) and the second carrier (5), being displaceable in said transport direction (T) from a first position into a second position and from there back into the first position by means of a drive (7),
- the carriers (3; 5) being implemented for pushing a spinning can (8) each in the transport direction (T) from the first position into the second position while displacing, and
- at least the first carrier (3) being displaceably supported on the support structure (6) so as to be displaceable relative to the support structure (6) starting from a basic position,
**characterized in that** at least the first carrier (3) can at first be displaced opposite the transport direction (T) into a third position, starting from the second position thereof, wherein the can changer (1) comprises a stop (9) located such that the first carrier (3) makes contact with the stop (9) when displacing into the third position and is herein displaced relative to the support structure (6).

2. The can changer (1) according to the preceding claim, **characterized in that** the first carrier (3) is supported on the support structure (6) by means of a pivot axis (10) such that said carrier is pivoted relative to the support when making contact with the stop (9).

3. The can changer (1) according to any one of the preceding claims, **characterized in that** the can changer (1) comprises an outline (13), wherein the first carrier (3) is present within the outline (13) in a plan view of the can changer (1) in every position thereof, or protrudes out of said outline in the horizontal direction by a maximum of 20 cm, preferably a maximum of 10 cm.

4. The can changer (1) according to any one of the preceding claims, **characterized in that** the stop (9) is part of a base surface (14) of the can changer (1) or is attached thereto.

5. The can changer (1) according to any one of the claims 2 through 4, **characterized in that** the first carrier (3) is pivoted further relative to the basic position thereof in the third position thereof than in the first and/or second position thereof.

6. The can changer (1) according to any one of the preceding claims, **characterized in that** the first carrier (3) and the second carrier (5) each comprise a contact segment (11) for contacting a spinning can (8), wherein the minimum distance (A) between the two contact segments (11) is least when the first carrier (3) and the second carrier (5) are each present in the third positions thereof.

7. The can changer (1) according to any one of the preceding claims, **characterized in that** the support structure (6) is displaceable back and forth between the individual positions by means of said drive (7), said drive preferably being part of the can changer (1), along a preferably linear guide (12).

8. The can changer (1) according to any one of the preceding claims, **characterized in that** the second carrier (5) is also displaceably supported on the support structure (6) such that said carrier is displaceable relative to the support structure (6) starting from a basic position, and that both the first carrier (3) and the second carrier (5) are connected to at least one force storage device (4), wherein the force storage device (4) exerts a force on each carrier (3; 5), ensuring that the corresponding carrier (3; 5) is present in the basic position thereof when no additional force is exerted thereon.

9. A spinnery preparation machine, preferably a draw frame, carding machine, or comber,
**characterized in that** said machine comprises at least one can changer (1) according to any one of the preceding claims.

10. A method for changing a spinning can (8) on a spinnery preparation machine, preferably on a draw frame, carding machine, or comber, by means of a can changer (1) comprising at least a first carrier (3) and a second carrier (5) disposed upstream of the first carrier (3) in a defined transport direction (T),
- the first carrier (3) and the second carrier (5) being supported on a displaceably guided support structure (6) of the can changer (1),
- the support structure (6), together with the first carrier (3) and the second carrier (5), being displaced from a first position into a second position and back into the first position again in said transport direction (T) by means of a drive (7),
- the carriers (3; 5) being implemented for pushing a spinning can (8) each in the transport direction (T) from the first position into the second position while displacing, and
- at least the first carrier (3) being displaceably supported on the support structure (6) so as to be displaceable relative to the support structure (6) starting from a basic position,
**characterized in that** at least the first carrier (3), after pushing a spinning can (8), is initially displaced into a third position, starting from the second position thereof, opposite the transport direction (T) and therein makes contact with a stop (9) and therein is displaced relative to the support structure (6).

11. The method according to the preceding claim, **characterized in that** the first carrier (3) is pivoted about a pivot axis (10) relative to the support when making contact with the stop (9).

12. The method according to claim 10 or 11, **characterized in that** the first carrier (3) is displaced into the first position after reaching the third position thereof and therein resumes the basic position thereof.

13. The method according to any one of the claims 10 through 12, **characterized in that** the first carrier (3) is displaced, preferably pivoted, in a first direction of motion while displacing from the second position thereof into the third position thereof, and that the first carrier (3) is displaced, preferably pivoted, in a second direction of motion while displacing from the third position thereof into the first position thereof, wherein the first direction of motion is opposite to the second pivot direction.

14. The method according to any one of the claims 10 through 13, **characterized in that** the first carrier (3) is displaced, preferably pivoted, in the first direction of motion against a force of a force storage device (4) and is displaced, preferably pivoted, in the second direction of motion by means of the force of the force storage device (4).

15. The method according to any one of the claims 11 through 14, **characterized in that** the pivot axis (10) is displaced opposite the transport direction (T) and particularly in a horizontal direction when the first carrier (3) is displaced into the third position thereof starting from the second position thereof, preferably via the first position thereof.

## Revendications

1. Changeur de pots (1) pour une machine de préparation de filage, de préférence pour une étireuse, une cardeuse ou une peigneuse, pour déplacer des pots de filature (8),
- le changeur de pots (1) comprenant au moins un premier entraîneur (3) et un deuxième entraîneur (5) disposé en amont du premier entraîneur (3) dans une direction de transport (T) prédéterminée des pots de filature (8),
- le premier entraîneur (3) et le deuxième entraîneur (5) étant montés sur une structure porteuse (6) guidée de manière mobile du changeur de pots (1),
- la structure porteuse (6) pouvant être déplacée conjointement avec le premier entraîneur (3) et le deuxième entraîneur (5) à l'aide d'un entraînement (7) dans ladite direction de transport (T) à partir d'une première position dans une deuxième position et, de là, à nouveau dans la première position,
- les entraîneurs (3 ; 5) étant conçus pour pouvoir, pendant le mouvement de la première position à la deuxième position, déplacer chacun un pot de filature (8) dans la direction de transport (T), et
- au moins le premier entraîneur (3) étant logé de manière mobile sur la structure porteuse (6) de sorte qu'il est mobile par rapport à la structure porteuse (6) à partir d'une position de base,
**caractérisé en ce que** au moins le premier entraîneur (3) peut être déplacé à partir de sa deuxième position dans le sens opposé à la direction de transport (T), d'abord dans une troisième position, le changeur de pots (1) comportant une butée (9) qui est placée de telle sorte que le premier entraîneur (3), lors de son déplacement dans la troisième position, entre en contact avec la butée (9) et est ainsi déplacé par rapport à la structure porteuse (6).

2. Changeur de pots (1) selon la revendication précédente, **caractérisé en ce que** le premier entraîneur (3) est monté sur la structure de support (6) par l'intermédiaire d'un axe de pivotement (10) de telle sorte qu'il pivote autour de celui-ci par rapport au support lorsqu'il vient en contact avec la butée (9).

3. Changeur de pots (1) selon l'une quelconque des revendications précédentes, **caractérisé en ce que** le changeur de pots (1) comprend un plan horizontal (13), le premier entraîneur (3) se trouvant, dans une vue de dessus sur le changeur de pots (1), dans chacune de ses positions à l'intérieur du plan horizontal (13) ou débordant de celui-ci dans la direction horizontale de 20 cm au plus, de préférence de 10 cm au plus.

4. Changeur de pots (1) selon l'une quelconque des revendications précédentes, **caractérisé en ce que** la butée (9) fait partie d'une surface de base (14) du changeur de pots (1) ou est fixée à celui-ci.

5. Changeur de pots (1) selon l'une quelconque des revendications 2 à 4, **caractérisé en ce que** le premier entraîneur (3) est plus pivoté dans sa troisième position par rapport à sa position de base que dans sa première et/ou deuxième position.

6. Changeur de pots (1) selon l'une quelconque des revendications précédentes, **caractérisé en ce que** le premier entraîneur (3) et le deuxième entraîneur (5) présentent chacun une section de contact (11) pour entrer en contact avec un pot de filature (8), la distance minimale (A) entre les deux sections de contact (11) étant la plus faible lorsque le premier entraîneur (3) et le deuxième entraîneur (5) se trouvent chacun dans sa troisième position.

7. Changeur de pots (1) selon l'une quelconque des revendications précédentes, **caractérisé en ce que** la structure porteuse (6) peut être déplacée en va-et-vient entre les différentes positions à l'aide dudit entraînement (7), qui fait de préférence partie du changeur de pots (1), le long d'un guidage (12), de préférence de conception linéaire.

8. Changeur de pots (1) selon l'une quelconque des revendications précédentes, **caractérisé en ce que** le deuxième entraîneur (5) est également monté de manière mobile sur la structure porteuse (6) de telle sorte qu'il est mobile par rapport à la structure porteuse (6) à partir d'une position de base, et **en ce qu'**aussi bien le premier entraîneur (3) que le deuxième entraîneur (5) sont en liaison avec au moins un accumulateur de force (4), l'accumulateur de force (4) exerçant une force sur le entraîneur (3 ; 5) respectif, qui fait en sorte que le entraîneur (3 ; 5) respectif se trouve dans sa position de base lorsqu'aucune force supplémentaire n'est exercée sur lui.

9. Machine de préparation de filage, de préférence étireuse, cardeuse ou peigneuse, **caractérisée en ce qu'**elle comporte au moins un changeur de pots (1) selon l'une quelconque des revendications précédentes.

10. Procédé pour changer un pot de filature (8) sur une machine de préparation de filage, de préférence sur une étireuse, une cardeuse ou une peigneuse, à l'aide d'un changeur de pots (1) qui comprend au moins un premier entraîneur (3) et un deuxième entraîneur (5) disposé en amont du premier entraîneur (3) dans une direction de transport (T) prédéterminée,
- le premier entraîneur (3) et le deuxième entraîneur (5) étant montés sur une structure porteuse (6) guidée de manière mobile du changeur de pots (1),
- la structure porteuse (6) pouvant être déplacée conjointement avec le premier entraîneur (3) et le deuxième entraîneur (5) à l'aide d'un entraînement (7) dans ladite direction de transport (T) à partir d'une première position dans une deuxième position et, de là, à nouveau dans la première position,
- les entraîneurs (3 ; 5) déplaçant chacun un pot de filature (8) dans la direction de transport (T) pendant le mouvement de la première position à la deuxième position, et
- au moins le premier entraîneur (3) étant logé de manière mobile sur la structure porteuse (6) de sorte qu'il peut être déplacé par rapport à la structure porteuse (6) à partir d'une position de base,
**caractérisé en ce que** au moins le premier entraîneur (3), après le déplacement d'un pot de filage (8), est déplacé à partir de sa deuxième position dans le sens opposé à la direction de transport (T) d'abord dans une troisième position et vient ainsi en contact avec une butée (9) et, de ce fait, est déplacé par rapport à la structure porteuse (6).

11. Procédé selon la revendication précédente, **caractérisé en ce que** le premier entraîneur (3) est pivoté par rapport au support autour d'un axe de pivotement (10) lorsqu'il vient en contact avec la butée (9).

12. Procédé selon la revendication 10 ou 11, **caractérisé en ce que** le premier entraîneur (3), après avoir atteint sa troisième position, est à nouveau déplacé dans la première position et reprend ainsi sa position de base.

13. Procédé selon l'une quelconque des revendications 10 à 12, **caractérisé en ce que** le premier entraîneur (3) est déplacé, de préférence pivoté, dans un premier sens de déplacement au cours de son déplacement de sa deuxième position à sa troisième position, et **en ce que** le premier entraîneur (3) est déplacé, de préférence pivoté, dans un deuxième sens de déplacement au cours de son déplacement de sa troisième position à sa première position, le premier sens de déplacement étant opposé au deuxième sens de pivotement.

14. Procédé selon l'une quelconque des revendications 10 à 13, **caractérisé en ce que** le premier entraîneur (3) est déplacé, de préférence pivoté, dans la première direction de déplacement à l'encontre d'une force d'un accumulateur de force (4) et dans la deuxième direction de déplacement à l'aide de la force de l'accumulateur de force (4).

15. Procédé selon l'une quelconque des revendications 11 à 14, **caractérisé en ce que** l'axe de pivotement (10) est déplacé à l'opposé de la direction de transport (T), et en particulier dans la direction horizontale, lorsque le premier entraîneur (3) est déplacé vers sa troisième position à partir de sa deuxième position, de préférence en passant par sa première position.
